# EUROPÄISCHE PATENTSCHRIFT

(11) **EP 0 143 860 B1**
(45) Veröffentlichungstag und Bekanntmachung des Hinweises auf die Patenterteilung: **03.09.1986**
(21) Anmeldenummer: 83112065.4
(22) Anmeldetag: 01.12.1983
(51) Int. Cl.: D03D 47/00

(54) **Schussfadenaufbereitungsvorrichtung für Reihenfachwebmaschinen**
Device for preparing the weft in multiple longitudinal traversing shed weaving machines
Dispositif de préparation du fil de trame pour un métier à tisser multiphasé à foule linéaire

(43) Veröffentlichungstag der Anmeldung: 12.06.1985
(73) Patentinhaber: MASCHINENFABRIK SULZER-RÜTI AG, CH-8630 Rüti (Zürich) (CH)
(72) Erfinder: Steiner, Alois, CH-8731 Rieden / SG (CH)
(74) Vertreter: Sparing Röhl Henseler Patentanwälte

## Beschreibung

Die Erfindung betrifft eine Schussfadenaufbereitungsvorrichtung für Reihenfachwebmaschinen, mit einem Webrotor mit Schussfadeneintragskämmen und Anschlagkämmen, mit mindestens einer Messwalze zum kontinuierlichen Abmessen und Fördern der von den stillstehenden Vorratsspulen abgezogenen Schussfäden, mit Scheren zum Durchtrennen der eingetragenen Schussfäden und einer Schussfadeneintragsvorrichtung zum Fördern der Schussfäden in die Schussfadeneintragskämme des Webrotors.

Die CH-PS 543 622 betrifft eine Vorrichtung dieser Art. Die dort beschriebene Uebertragung der Schussfäden auf den Webrotor ist kompliziert und teuer in der Herstellung.

Der Erfindung liegt die Aufgabe zugrunde eine Schussfadenaufbereitungsvorrichtung der eingangs definierten Art zu schaffen, die einfach im Aufbau und billig herzustellen ist. Diese Aufgabe wird gemäss der Erfindung durch die im Kennzeichen des Anspruchs 1 angegebenen Merkmale gelöst. Die Unteransprüche betreffen vorteilhafte Weiterbildungen.

Ein Ausführungsbeispiel des Erfindungsgegenstandes ist nachfolgend anhand der Zeichnungen beschrieben. Es ist:
Fig. 1 eine perspektivische Darstellung der Schussfadenaufbereitungsvorrichtung gemäss der Erfindung;
Fig. 2 eine perspektivische Darstellung einer Schneidvorrichtung
Fig. 3 und 4 Teile der Einschussvorrichtung;
Fig. 5a, 5b eine schematische Darstellung des Schussaufbereitungsvorganges.

Nach Fig. 1 sind die Hauptbestandteile der Schussfadenaufbereitungsvorrichtung eine Schussfadenmessvorrichtung 1, eine Schneidvorrichtung 2 und eine Schussfadeneintragsvorrichtung 3.

Die Messvorrichtung umfasst vier Messwalzen 5, 6, 7 und 8, die freidrehend je auf einer Achse 9 gelagert und von einer kontinuierlich rotierenden Reibscheibe 10 angetrieben sind.

Die Schneidvorrichtung 2 enthält vier Scheren 15,16,17 und 18, die zu einem Block 19 zusammengefasst sind. Wie aus Fig. 2 ersichtlich weist jede Schere, z.B. die Schere 15, ein Blasrohr 20 zur Förderung eines Schussfadens auf. Den vier Blasrohren wird über einen gemeinsamen Kanal 21 kontinuierlich Druckluft zugeführt. Die Druckluft strömt durch einen Kanal 22, der schräg zum Blasrohr 20 verläuft, und einen Längsschlitz 23 in der Wand des Blasrohres, in dieses ein. Der Schussfaden wird von der Blasluft angesaugt und einem Webrotor 24 zugeführt, wie noch zu erklären ist.

Das Blasrohr 20 ist an seiner Mündung mit einer Schneidkante 25 versehen, die mit einem festen Schneidstück 26 zusammenwirkt. Das Schneidstück 26 weist für jedes Blasrohr eine seitliche Aussparung 27 auf zum Austretenlassen eines Schussfadens. Das Blasrohr ist an seinem anderen Ende 20b mit einem Kragen 28 versehen, dessen eine Seite 28a in einer Führungsbahn 29 eines Führungsrahmens 30 auf- und abgleiten kann.

Die Schneidbewegung bzw. die Vorwärtsbewegung eines jeden Blasrohres wird von einem Schneidhebel 35 bewerkstelligt. Der Schneidhebel ist auf einer Achse 36 befestigt, die in einen Getriebekasten 37 der Webmaschine reicht und dort über einen Hebel und eine Folgerolle an einer (nicht gezeichneten) Steuerscheibe geführt ist. Das Ende des Schneidhebels 35 ist mit zwei Stiften 38 und 39 versehen, die sich auf der Höhe eines Eingangs 40 der Schussfadeneintragsvorrichtung 3 befinden. Die Stiften umgreifen somit jeweils den Kragen desjenigen Blasrohres, das sich vor diesem Eingang 40 befindet.

Die Schneidvorrichtung 2 ist von einer Stange 45 getragen, die von einem Hebel 46 auf- und abbewegt wird. Der Hebel. 46 ist auf einer Welle befestigt, die in den Getriebekasten 37 reicht und dort über einen Hebel und eine Folgerolle an einer (nicht gezeichneten) Steuerscheibe geführt ist. Die Steuerkurve der Steuerscheibe hat einen solchen Verlauf, dass die Stange 45 die Schneidvorrichtung so abwärts bewegt, dass die Scheren 15, 16, 17 und 18 in dieser Reihenfole vor den Eingang 40 der Schussfadeneintragsvorrichtung 3 plaziert werden. Danach hebt die Stange 46 die Schneidvorrichtung 2 wieder in die Ausgangsstellung, so dass die Schere 15 sich wiederum vor dem Eingang 40 befindet.

Die Schussfadeneintragsvorrichtung 3 besteht aus einem fest an der Maschine angebrachten Gehäuse 50 und einer auf- und abbewegbaren Verschlussplatte 51, die einen im Gehäuse verlaufenden, auf der dem Webrotor 24 zugewandten Seite offenen Führungskanal 52 abwechselnd öffnet und verschliesst. Der bereits genannte Eingang 40 der Schussfadeneintragsvorrichtung bildet den Anfang des Kanals 52 und befindet sich vor einem Ausgang 53 des Blasrohres derjenigen Schere, z.B. Schere 15, die von der Stange 45 vor diesen Eingang 40 plaziert wurde. Ein Ausgang 54 des Kanals befindet sich vor dem Eingang eines jeweilig dort eintreffenden Schussfadeneintragskammes des Webrotors 24. Die Verschlussplatte 51 ist über einen Arm 57 von einem Joch 58 getragen, das von zwei Steuerscheiben 59 und 60 periodisch auf- und abbewegt wird. Bei der Aufwärtsbewegung des Joches wird die Verschlussplatte an den Kanal 52 gehoben, bei der Abwärtsbewegung lässt die Platte den Kanal auf der Seite frei. Die Rückstellkraft für das Joch wird von einer Druckfeder 61, die sich in einer Buchse 62 auf dem Gehäuse 50 befindet, geliefert. Die Achsen der Steuerscheiben sind durch die Wand des Getriebekastens 37 geführt und werden dort angetrieben. Weiterhin verläuft im Gehäuse 50 ein Kanal 63 der mit einer Druckluftquelle verbunden ist und in den Kanal 52 kurz vor dessen Ausgang 54 mündet.

Die Vorrichtung arbeitet wie folgt:
Es sei angenommen, dass die Webmaschine in Betrieb ist und der Webrotor 24 sich in Pfeilrichtung dreht. Die Messwalzen 5, 6, 7 und 8 ziehen kontinuierlich gleichzeitig vier Schussfäden 70, 71, 72 und 73 von fest aufgestellten (nicht gezeichneten) Vorratsspulen ab. Die Schussfäden durchlaufen von der Messwalze kommend das Blasrohr der jeweiligen Schere 15, 16, 17 und 18. Die Stange 45 hat die Schneidvorrichtung 2 ganz angehoben, so dass sich die Schere 15 vor dem Eingang 40 der Schussfadeneintragsvorrichtung 3 befindet.

Die Schussfäden 70, 71, 72 und 73 sind bei der Rotation des Webrotors durch die Aussparung, z.B. 27, im Schneidstück der zugehörigen Schere 15,16, 17 und 18 getreten und in den entsprechenden Schussfadeneintragskämmen 80,81,82 und 83 des Webrotors 25, um je 1/4 der Webbreite gestaffelt, unterwegs in ihrem jeweiligen Webfach. Die Schussfäden werden dabei über den Rand der Mündung des zugehörigen Blasrohres gezogen. Dies ist in Fig. 2 für den Schussfaden 70 in der Schere 15 zu sehen. Der vorlaufende Schussfaden 70 hat sich inzwischen durch die Drehung des Webrotors der Webfachspitze genähert und ist über die volle Breite des Webfachs eingetragen. In diesem Moment bewegt sich der Schneidhebel 35 vorwärts und schiebt das zugehörige Blasrohr 20 der Schere 15 mit dem Schussfaden 70 vorwärts entlang einer Schneidkante 26' des Schneidstuckes 26, so dass der Schussfaden durchtrennt wird. Der im Blasrohr verbliebene Schussfaden bleibt dabei durch den Luftstrom im Blasrohr erfasst und wird als nächster Schussfaden 74 in den inzwischen wieder durch die Verschlussplatte 51 geschlossenen Führungskanal 52 der Schussfadeneintragsvorrichtung 3 und von dort, unterstützt durch den Luftstrom aus dem Kanal 63, in den inzwischen eingetroffenen nächsten Schussfadeneintragskamm 84 des Webrotors geblasen. Der Schussfaden wird daher auf seinem Weg von seiner Messwalze zum Webrotor nicht gestoppt, sondern bewegt sich kontinuierlich mit gleichbleibender Geschwindigkeit fort.

Die Stange 45 senkt nun die Schneidvorrichtung 2 um eine Stufe ab, so dass jetzt das Blasrohr der Schere 16, das den Schussfaden 71 führt, sich vor dem Eingang 40 des Führungskanals 52 befindet. Das frei gewordene Schussfadenende 70' des Schussfadens 70 war unmittelbar vor dem Durchtrennen bei der Schneidbewegung des Schneidhebels 35 durch ein (nicht gezeichnetes) Element erfasst worden, so dass die Schussfadenbewegung zum Stillstand gebremst wird. Der Schussfaden 70 wird nun durch den dem Schussfadeneintragskamm 80 folgenden (nicht gezeichneten) Anschlagkamm in das Tuch geschlagen. Jetzt wird die Verschlussplatte 51 wieder abwärtsbewegt, so dass der neu eingetragene Schussfaden 74 aus dem Führungskanal 52 austreten und vom Webrotor mitgeführt werden kann. Der Schussfaden 71 wird in derselben Weise wie für den Schussfaden 70 beschrieben durchtrennt und eingeschlagen.

Nacheinander wird nun die Schneidvorrichtung 2 um zwei weitere Stufen gesenkt und die Schussfäden 72 und 73 eingetragen. Danach hebt die Stange 45 die Schneidvorrichtung auf einmal um vier Stufen an, so dass die Ausgangslage mit der Schere 15 vor dem Eingang 40 wieder erreicht ist und die beschriebenen Vorgänge sich wiederholen können.

## Patentansprüche

1. Schussfadenaufbereitungsvorrichtung für Reihenfachwebmaschinen, mit einem Webrotor mit Schussfadeneintragskämmen und Anschlagkämmen, mit mindestens einer Messwalze zum kontinuierlichen Abmessen und Fördern der von den stillstehenden Vorratsspulen abgezogenen Schussfäden, mit Scheren zum Durchtrennen der einzutragenden Schussfäden und einer Schussfadeneintragsvorrichtung zum Fördern der Schussfäden in die Einschusskämme des Webrotors, dadurch gekennzeichnet, dass die Scheren (15, 16, 17, 18) in einer Schneidvorrichtung (2) zusammengefasst sind, wobei jede Schere (15) besteht aus einem einen kontinuierlichen Förderluftstrom führenden, mit einem Schneidstück (26) zusammenwirkenden Blasrohr (20) zum Durchtrennen des Schussfadens (70, 71, 72, 73) und zum Fördern des darin nach der Durchtrennung verbliebenen Schussfadens (74) in die Schussfadeneintragsvorrichtung (3), dass Steuermittel (35) vorgesehen sind zum Betätigen desjenigen Blasrohres, dessen Schussfaden (70) über die Webbreite eingetragen ist, dass die Schussfadeneintragsvorrichtung einen sich zwischen der Schneidvorrichtung und dem Webrotor (24) erstreckenden, auf einer Seite offenen Führungskanal (52) aufweist, welche Seite mittels eines Verschlusskörpers (51) abschliessbar ist, dass Steuermittel (58, 59, 60, 61) vorgesehen sind zum Betätigen des Verschlusskörpers zum Schliessen des Führungskanals im Moment des Durchtrennens des Schussfadens durch das zugehörige Blasrohr und zum Oeffnen des Führungskanals zwecks Freigabe des sich darin befindlichen Schussfadens unmittelbar nach dessen Einführen in den vor den Ausgang (54) des Führungskanals eintreffenden Schussfadeneintragskamm (84) des Webrotors, und dass weiterhin die Schneidvorrichtung mit Steuermitteln (45) versehen ist zum plazieren derjenigen Schere vor den Eingang (40) des alsdann geschlossenen Führungskanals, die den zu durchtrennenden Schussfaden führt.

2. Vorrichtung nach Anspruch 1, dadurch gekennzeichnet, dass die Schussfadeneintragsvorrichtung (3) einen Blaskanal (63) aufweist, der im Bereich des Ausgangs (54) des Führungskanals (52) in diesen mündet und parallel zu den Schussfadeneintragskämmen (80, 81, 82, 83) des Webrotors (24) gerichtet ist.

3. Vorrichtung nach Anspruch 1 oder 2, dadurch gekennzeichnet, dass der Führungskanal (52) in einem Gehäuse (50) angebracht ist, das die Steuermittel (58, 59, 60, 61) für den Verschlusskörper (51) enthält, dass der Verschlusskörper aus einer parallel zur offenen Seite des Führungskanals verlaufenden Platte besteht, die von den Steuermitteln zwischen einer Offen- und Zu-Stellung hinsichtlich des Führungskanals gesteuert ist.

## Claims

1. A weft yarn preparation device for superposed shed type weaving machines, the device having a weaving rotor having weft insertion combs and beating-up combs and at least one drum for continuously measuring and conveying the weft yarns taken up from stationary supply bobbins, the device having shears for parting off the weft yarns to be inserted and a weft insertion device for conveying the weft yarns into the picking combs of the weaving rotor, characterised in that the shears (15, 16, 17, 18) are combined in a severing device (2), each shear (15) comprising a blowing tube (20) which conveys a continuous weft- conveying air stream, co-operates with a cutting element (26) and serves to sever the weft yarn (70, 71, 72, 73) and to convey the post-severance length (74) of weft yarn in the tube to the weft insertion device (3); control means (35) are provided to actuate whichever blowing tube (20) has had its weft yarn (70) picked over the cloth width; the weft yarn insertion device (3) has a guide duct (52) which extends between the severing device (2) and the weaving rotor (24) and which is open on one side closable by a closure member (51); control means (58, 59, 60, 61) are provided to actuate the closure member (51 so that the same closes the guide duct (52) at the instant of severance of the weft yarn by the associated blowing tube (20) and opens the guide duct (52) to release the weft yarn therein immediately after the introduction thereof into that picking comb (84) of the weaving rotor (24) which is arriving before the guide duct exit (54); and the severing device (2) has control means (45) for placing before the entry (40) of the thereupon closed guide duct (52) whichever shear is guiding the weft yarn to be severed.

2. A device according to claim 1, characterised in that the weft-guiding device (3) has a blowing duct (63) which extends into the guide duct (52) near the entry (54) thereof and parallel to the picking combs (80, 81, 82, 83) of the weaving rotor (24).

3. A device according to claim 1 or 2, characterised in that the guide duct (52) is received in a casing (50) which receives the control means (58, 59, 60, 61) for the closure member (51); and the same is in the form of a plate which extends parallel to the open side of the guide duct (52) and which is controlled by the latter control means to move between positions in which it opens and closes the guide duct (52).

## Revendications

1. Dispositif de préparation des fils de trame pour métiers à tisser à tambour de foule, comprenant un rotor de tissage muni de ros d'insertion des fils de trame et de peignes de battant, au moins un cylindre mesureur pour mesurer et acheminer en continu les fils de trame dévidés des bobines de réserve fixes, des organes de coupe pour sectionner les fils de trame devant être insérés, ainsi qu'un dispositif d'insertion des fils de trame pour engager ces fils de trame dans les ros d'insertion du rotor de tissage, caractérisé par le fait que les organes de coupe (15, 16, 17, 18) sont rassemblés dans un dispositif de coupe (2), chaque organe de coupe (15) consistant en un tube d'insufflation (20) qui charrie un courant d'air d'acheminement continu et coopère avec une pièce de sectionnement (26) pour sectionner le fil de trame (70, 71, 72, 73) et pour acheminer, après ce sectionnement, le fil de trame (74) qui y subsiste dans le dispositif (3) d'insertion des fils de trame; par le fait que des moyens de commande (35) sont prévus pour actionner le tube d'insufflation dont le fil de trame (70) est inséré sur la largeur de tissage; par le fait que le dispositif d'insertion des fils de trame présente un canal de guidage (52) qui s'étend entre le dispositif de coupe et le rotor de tissage (24) et est ouvert d'un côté, lequel côté peut être obturé au moyen d'un corps obturateur (51); par le fait que des moyens de commande (58, 59, 60, 61) sont prévus pour actionner le corps obturateur en vue de fermer le canal de guidage à l'instant du sectionnement du fil de trame par le tube d'insufflation associé, et d'ouvrir ce canal de guidage, de façon à libérer le fil de trame qui s'y trouve, directement après l'insertion de ce dernier dans le ros (84) d'insertion des fils de trame du rotor de tissage,venant se placer devant la sortie (54) dudit canal de guidage; et par le fait que le dispositif de coupe est en outre équipé de moyens de commande (45) pour venir placer, devant l'entrée (40) du canal de guidage alors fermé, l'organe de coupe qui guide le fil de trame devant être sectionné.

2. Dispositif selon la revendication 1, caractérisé par le fait que le dispositif (3) d'insertion des fils de trame présente un canal d'insufflation (63) qui débouche dans le canal de guidage (52) au voisinage de la sortie (54) de celui-ci, et est dirigé parallèlement aux ros (80, 81, 82, 83) d'insertion des fils de trame du rotor de tissage (24).

3. Dispositif selon la revendication 1 ou 2, caractérisé par le fait que le canal de guidage (52) est ménagé dans un boîtier (50) renfermant les moyens (58, 59, 60, 61) de commande du corps obturateur (51); et par le fait que ce corps obturateur consiste en une plaque qui s'étend parallèlement au côté ouvert du canal de guidage et est commandée, par les moyens de commande, entre une position d'ouverture et une position de fermeture par rapport au canal de guidage.
